# EUROPÄISCHE PATENTSCHRIFT

(11) **EP 0 008 671 B1**
(45) Veröffentlichungstag und Bekanntmachung des Hinweises auf die Patenterteilung: **06.05.1981**
(21) Anmeldenummer: 79102724.6
(22) Anmeldetag: 31.07.1979
(51) Int. Cl.: E04D 1/36, E04D 12/00, E04D 13/16, E04B 1/62, E04B 1/80

(54) **Plattenförmiges Dämmelement für hinterlüftete Längssparren-Steildächer**
Insulating panel for ventilated rafter-roofs
Panneau isolant pour toits aérés à chevrons

(30) Priorität: 12.08.1978 DE 7824203 U
(43) Veröffentlichungstag der Anmeldung: 19.03.1980
(73) Patentinhaber: RHEINHOLD & MAHLA Gesellschaft mit beschränkter Haftung, D-6800 Mannheim 1 (DE)
(72) Erfinder: Zimmermann, Rainer, D-6945 Hirschberg (DE); Paulsen, Helmut, D-2000 Hamburg (DE)
(74) Vertreter: Müller, Heinz-Gerd (DE)

## Beschreibung

Die Erfindung betrifft ein plattenförmiges Dämmelement aus formgeschäumtem Kunststoff für hinterlüftete Längssparren-Steildächer, bestehend aus einer Dämmaterialplatte mit einer Längsberandung in Form eines angeformten Z-Profiles aus einem über die Plattenoberfläche quer zu ihr hochragenden Steg und einem am Stegrand angeschlossenen, vorkragenden Flansch.

Solche Dämmelemente sind als ebene Platten handelsüblich, die an ihren Längskanten mittels mehrfacher Nut-Feder-Profilierung zusammengesetzt werden können und dadurch eine dichte Stoßfuge erbringen. Die Fugenausbildung ist jedoch kompliziert und dadurch beim praktischen Einsatz störanfällig, und Zuschnitte sowie Anschlüsse sind schwierig herzustellen. Da diese Feder-Nut-Profilierung praktisch nicht nachträglich am Montageort angebracht werden kann, ist die Verlegung der vorgefertigten plattenförmigen Dämmelemente mit ihren gegebenen Standardabmessungen erforderlich. Hierdurch ist nicht sichergestellt, daß die Stoßfugen der nebeneinander angeordneten Dämmelemente stets längs Sparren verlaufen, was Dichtigkeits- und Stabilitätsprobleme zur Folge hat. Um schließlich eine ordnungsgemäße Hinterlüftung der Dacheindeckung zu ermöglichen, müssen auf die Dämmelement oberhalb der Sparren zunächst Konterlatten aufgenagelt werden, die dann die quer verlaufenden Dachlatten für das Aufbringen der Dacheindeckung aufnehmen können.

Es sind ferner Dämmelemente für Längssparren-Steildächer handelsüblich, die als quer zu den Sparren zu verlegende, vergleichsweise schmale Platten mit einer derart profilierten unteren Berandung ausgebildet sind, daß sich nach Verlegen der Dämmelemente unmittelbar eine Lattenstruktur zur Aufnahme der Dacheindeckung ergibt, um das Aufbringen von Dachlatten auf die verlegten Dämmelemente zu erübrigen. Diese horizontal am Steildach verlaufende lattenförmige Struktur der Dämmelement-Profilierung verhindert jedoch das Ablaufen von die Dacheindeckungen durchdringender Feuchtigkeit. Daß diese eindringende Feuchtigkeit nicht abgeführt werden kann, ist umso schwerwiegender, als eine Hinterlüftung zwischen den Dämmelementen und der Dacheindeckung nicht realisierbar ist. Denn zwischen der quer zu den Sparren verlaufenden Lattenstruktur und den einstückig damit ausgebildeten Dämmaterialplatten besteht kein lichter Abstand. Außerdem lassen sich auf einem Steildach mit solchen Dämmelementen Leiterhaken, Laufbrettstützen oder dergleichen nicht vorschriftsmäßig befestigen, weil dafür eine Sicherung mittels Doppellatten erforderlich wäre.

So ist aus der DE-A-2 532 853 bereits ein plattenförmiges Dämmelement aus formgeschäumtem Kunststoff für hinterlüftete Längssparren-Steildächer bekannt. Es ist als schaumintegriertes Profilteil mit einer Längsberandung in Form eines Z-Profils aus über die Plattenoberfläche quer zu ihr hochragendem Steg und am Steg rand angeschlossenem, vorkragendem Flansch ausgebildet. Wenn man dieses Element längs zu den Sparren ausrichten würde, bliebe der Nachteil, daß die Falzverbindung gegeneinanderstoßender Platten nicht ausreichend dicht wäre.

Der Erfindung liegt die Aufgabe zugrunde, plattenförmige Dämmelemente eingangs genannter Gattung dahingehend weiterzubilden, daß sie bei Beibehaltung einfacher Verlegbarkeit leicht an die Dachstuhlgeometrie eines Längssparren-Steildaches mit ordnungsgemäß hinterlüfteter Dacheindeckung anpaßbar sind und gleichermaßen eine mechanisch tragfähige sowie, auch unter Berücksichtigung unvermeidbar die Dachabdeckung durchdringender Feuchtigkeit, eine sicher dichtende Steildachisolierung bei reduzierten Material- und Arbeits-aufwand zu realisieren gestatten.

Diese Aufgabe wird erfindungsgemäß bei einem plattenförmigen Dämmelement gattungsgemäßer Art dadurch gelöst, daß an der freien Stirnkante des Z-Profiles eine parallel zum Steg unter die Ebene der Plattenoberfläche hinabragende Schneidkante vorgesehen ist.

Dieses in Längsrichtung einer Plattenberandung, also in Richtung des Verlaufes der Sparren des Steildaches, schaumintegrierte Z-Profil, das über die Plattenoberfläche hochragt, ersetzt nicht nur die Konterlattung zur Gewährleistung vorschriftsmäßiger Dacheindeckungs-Hinterlüftung, sondern gewährleistet darüber hinaus, aufgrund der Biegesteifigkeit eines solchen Profiles, eine erhöhte mechanische Stabilität des Dämmelementes. Das Übergreifen der nicht profilierten Längsberandung eines benachbart angeordneten Dämmelementes erbringt eine gute Seitenstoß-Abdichtung. Da die unprofilierte Längsberandung keinerlei Nut- oder Federausbildung, noch sonstige spezielle Ausbildung für den Anschluß erfordert, können Dämmelemente in Standardbreiten geliefert und am Einbauort einfach durch Abschneiden eines Streifens längs dieser unprofilierten Längsberandung auf eine Breite verkürzt werden, die einem vorgegebenen Sparrenabstand entspricht. Indem also die Seitenstöße stets auf den Sparren verlaufen, wird sowohl die Abdichtung als auch die Tragfähigkeit weiter gefördert.

Für das geschäumte Kunststoff-Dämmelement mit schaumintegriertem Längsseitenprofil eignen sich alle Materialien, die für Schaumstoff-Dämmelemente Anwendung finden und gewöhnlich auf Polyurethan-Basis beruhen. Abmessungen und Dicken der Dämmelemente können in beliebigen Abstufungen standardisiert sein. Die Verlegung der Dämmelemente ist auf Dächern beliebiger Neigung mit Längssparren möglich.

Unter der Belastung mit der Dacheindeckung ergibt sich durch die Schneidkante nicht nur eine besonders sicher selbstdichtende Seitenstoßanordnung, die aufgrund guter Abdichtung gegen Eindringen der Feuchtigkeit, Staub- oder Windeinflüsse eine Ausbildung von Temperaturbrücken verhindert, sondern darüber hinaus eine wirksame, nämlich formschlüssige mechanische Verbindung zwischen nebeneinander angeordneten Dämmelementen in Richtung quer zu den Sparren.

Besonders zweckmäßig ist es, für Realisierung des Z-Profils im Zuge des Aufschäumens der Dämmaterialplatte ein vorgefertigtes U-Profil einzuschäumen. Denn dann kann für die Halterungs-und Abdichtungsfunktion des Z-Profiles auf ein Material zurückgegriffen werden, dessen mechanische Eigenschaften, insbesondere hinsichtlich der Wirkung der Schneidkante, höhere Anforderungen erfüllen, als im übrigen für die geschäumte Dämmaterialplatte erforderlich.

Diese Ausführungsform ist zweckmäßigerweise dadurch gekennzeichnet, daß die Schneidkante an einem der Schenkel eines kopfstehenden vorgefertigten U-Profils angeordnet ist, dessen anderer Schenkel in die Dämmaterialplatte eingeschäumt ist.

Weitere Verbesserungen hinsichtlich Abdichtung und Festigkeit sind darin zu sehen, daß der Innenraum des U-Profils unter Freilassung der Schneidkante ausgeschäumt ist, wobei gegebenenfalls die Unterfläche der Dämmaterialplatte sich über den eingeschäumten Schenkel hinaus bis etwa zur Mitte des U-Profils erstreckt und dessen Innenraum darüber hinaus bis zu dem die Schneidkante aufweisenden Schenkel ausgeschäumt ist.

Um einen besseren Übergang zur Schneidkante zu schaffen, verjüngt sich der die Schneidkante aufweisende Schenkel vorzugsweise zur Schneidkante hin.

Zur Entlastung der Seiteristöße nebeneinander angeordneter Dämmelemente von unter die Dacheindeckung eingedrungener Feuchtigkeit ist es zweckmäßig, wenn auf der Dämmaterialplatte parallel zur Längsberandung und von ihrer Plattenoberfläche vorstehend, gegeneinander auf Abstand verlaufende Wasserleitrippen angeformt sind. Diese vermeiden einen großflächigen Ablauf der Feuchtigkeit in Richtung auf die in die Plattenoberfläche einschneidende Schneidkante des benachbarten Dämmelementes, indem die Plattenoberfläche in Längsstreifen unterteilt wird, längs derer die Feuchtigkeit auf kürzestem Wege zur Traufe hin abgeleitet wird.

Wenn beim Verringern der Breite eines standardisiert bemessenen Dämmelementes _{f} uf den vorgegebenen Sparrenabstand eine solche Wasserleitrippe in den Bereich des übergreifenden Z-Profils der benachbart angeordneten Dämmplatte gelangen sollte, dann kann die einstückig mit der. Dämmaterialplatte ausgebildete Wasserleitrippe einfach abgeschnitten oder abgeschabt werden, so daß trotz beliebiger, einfacher Anpaßbarkeit an vorgegebene geometrische Gegebenenheiten die Dichtungs- und mechanische Sicherungsfunktion des den Seitenstoß übergreifenden Z-Profils beim erfindungsgemäßen plattenförmigen Dämmelement in keiner Weise beeinträchtigt wird.

Weitere Vorteile und Merkmale der Erfindung ergeben sich aus nachstehender Beschreibung eines in der Zeichnung unter Beschränkung auf das Wesentliche dargestellten bevorzugten Ausführungs- und Anwendungsbeispiels zum plattenförmigen Dämmelement erfindungsgemäßer Ausgestaltung. Es zeigen :
Fig. 1 in Schrägansicht ein solches plattenförmiges Dämmelement,
Fig. 2 einen Schnitt durch das Längsberandungsprofil gemäß Detailhinweis in Fig. 1 nach einer bevorzugten Realisierung und
Fig. 3 teilweise abgebrochen bzw. geschnitten die Ansicht eines Steildach-Eckbereiches mit Steildachisolierung mittels der plattenförmigen Dämmelemente nach Fig. 1 bzw. Fig. 2.

Aus dem in Fig. 1 in Schrägansicht dargestellten plattenförmigen Dämmelement 1 ist ersichtlich, daß es sich hierbei um ein Profilteil handelt, das aus einer im wesentlichen ebenen, geschäumten Kunststoff-Dämmaterialplatte 2 und einem längs einer ihrer beiden Längsberandungen 3, 11 angeformten, nämlich schaumintegrierten Profilteil in Form eines Z-Profiles 4 besteht. Dieses Z-Profil 4 setzt sich aus einem in Richtung der Längsberändung 3 und quer zur Plattenoberfläche 5 sich erstreckenden Steg 6 und einem vorkragenden Flansch 7 zusammen, der sich am oberen Stegrand 8 anschließt und oberhalb der Plattenoberfläche 5 parallel zu dieser über die fragliche Längsberandung 3 der Dämmaterialplatte 2 hinaus vorsteht.

Die Stärke dieses vorkragenden Flansches 7 ist vorzugsweise so gewählt, daß seine Flanschunterfläche 9 in der Ebene 10 der Plattenoberfläche 5 liegt. Auf diese Weise ist im Bereich dieser profilierten - Längsberandung 3 der dichte Anschluß an ein benachbartes Dämmelement 1 gleicher Plattenstärke möglich, dessen unprofilierte Längsberandung 11 vom hochstehenden, vorkragenden Flansch 7 des Z-Profils.4 übergriffen wird.

An der freien Stirnkante 12 des vorkragenden Flansches 7 des Z-Profiles 4 ist eine parallel zum Steg 6 verlaufende und unter die Ebene 10 der Plattenoberfläche 5 hinabragende Schneidkante 13 ausgebildet. Diese dient einem linienförmigen Einschneiden in die Plattenoberfläche 5 eines benachbart angeordneten Dämmelementes 1 parallel zu dessen unprofilierter Längsberandung 11. Dadurch ist ein selbstdichtender Anschluß längs solcher Seitenstöße 23 (vgl. Fig. 3) gewährleistet. Darüber hinaus ergibt sich eine formschlüssige Verbindung nebeneinander angeordneter Dämmelemente 1 in Richtung parallel zu den Ebenen 10 der Plattenoberflächen 5 und quer zu solchen Seitenstößen 23.

Auf der Dämmaterialplatte 2 sind parallel zur Längsberandung 3 bzw. 11 verlaufende, von der Plattenoberfläche 5 hochragende und gegeneinander auf Abstand angeordnete Wasserleitrippen 14, bevorzugt kreisabschnittförmigen Querschnittes, angeformt. Diese Wasserleitrippen 14 dienen der Entlastung der Seitenstöße im Bereich der Z-Profile bei nebeneinander angeordneten Dämmelementen 1, indem ein großflächiges seitliches Ablaufen von auf der Plattenoberfläche 5 angesammelter Feuchtigkeit, insbesondere in Richtung auf die unprofilierte Längsberandung 11 zu, verhindert wird. Vielmehr wird diese Feuchtigkeit örtlich begrenzt senkrecht und damit rasch zur Dachtraufe abgeführt.

Wie in der Detaildarstellung der Fig.2 2 berücksichtigt, ist es zweckmäßig, das Z-Profil 4 an der profilierten Längsberandung 3 der Dämmaterialplatte 2 dadurch auszubilden, daß ein vorgefertigtes langgezogenes U-Profil beim Erstellen der Dämmaterialplatte 2 mit einem Schenkel 16 so in die Dämmaterialplatte 2 eingeschäumt wird, daß das Joch 17 des U-Profiles 15 oberhalb der Ebene 10 der Plattenoberfläche 5 und parallel zu dieser über die Längsberandung 3 vorkragend und mit der U-Profilöffnung auf die Dämmaterialplatte 2 zuweisend angeordnet ist. Der eingeformte Schenkel 16 ist an seinem freien Ende vorzugsweisse mit einem Verankerungsprofil 18 ausgestattet. Dieses kann, wie in der Zeichnung berücksichtigt, als doppelseitige Rippe dreieckförmigen Querschnittes ausgebildet sein, aber auch als einfache Abwinkelung oder als wechselseitige Aufspreizung von aufeinanderfolgenden Schenkelabschnitten (in der Zeichnung nicht dargestellt).

Der Innenraum 19 des U-Profils ist im wesentlichen, einstückig mit der angeschlossenen Dämmaterialplatte 2, ausgeschäumt, und zwar bevorzugt so, daß die Längsberandung 3 etwa in der Ebene der Längsmittellinie durch das gestreckte U-Profill5 verläuft. Eine Begrenzung der Ausschäumung in der Ebene 10 der Plattenoberfläche 5 stellt die Flanschunterfläche 9 dar, über die die Schneidkante 13 nach unten vorragt. Diese ist bevorzugt dadurch ausgebildet, daß der zweite, nicht in die Dämmaterialplatte 2 eingeschäumte Schenkel 20 des U-Profils 15 einen zur freien Stirnkante zulaufenden Querschnitt aufweist.

Dieses vorgeformte U-Profil 15, das durch Einschäumung in die Dämmaterialplatte 2 deren Längsberandungs-Z-Profil 4 ergibt, kann aus einem nagel- oder schraubfähigen Kunststoff bestehen oder aber auch als Metallprofil ausgebildet sein. In letzterem Falle findet bevorzugt ein Metallgitterprofil Anwendung, um durch das Joch 17 hindurch in die Ausschäumung des 4nnenraumes 19 nageln oder schrauben zu können.

Die Anwendung des plattenförmigen Dämmelementes und dessen besondere konstruktive und anwendungsorientierte Vorteile ergeben sich aus Fig. 3. Auf die Oberflächen von in Längsrichtung eines Steildaches 21 zwischen Traufe und First verlaufenden Sparren 22 werden nebeneinander die plattenförmigen, profilierten Dämmelemente 1 so festgelegt, daß die Seitenstöße 23 nebeneinander angeordneter und jeweils vom Z-Profil 4 überragter Dämmelemente 1 auf den Sparren 22 verlaufen. Dazu werden die Dämmelemente 1, die in Standardabmessungen angeliefert werden, an ihrer unprofilierten Längsberandung 11 durch einfaches Absägen eines Streifens von der Dämmaterialplatte 2 in ihrer Breite dem Mittenabstand zwischen denjenigen Sparren 22 angepaßt, auf denen die Seitenstöße 23 verlaufen sollen.

Die in die Plattenoberfläche 5 des benachbarten Dämmelementes 1 einschneidende Schneidkante 13 eines Z-Profiles 4 bewirkt außer einem formschlüssigen mechanischen Verbund zwischen den Dämmplatten 1 im Bereich der Befestiungssparren 22 eine wirksame Abdichtung der Seitenstöße 23 gegen Eindringen von Feuchtigkeit, Staub und Wind. Dadurch wird auch die Ausbildung von Wärmebrücken zwischen der Dacheindeckung 24 und den Sparren 22 vermieden.

Für das Aufbringen der hinterlüfteten Dacheindeckung 24 erübrigt es sich, auf den Dämmelementen 1 Konterlatten anzubringen. Vielmehr werden die quer zu den Sparren 22 verlaufenden Dachlatten 25 unmittelbar auf den über die Plattenoberflächen vorstehenden Flanschen 7 der Z-Profile 4 befestigt, woraufhin die Dacheindeckung 24, etwa in Form von Dachpfannen, aufgebracht werden kann. Der Hinterlüftungsquerschnitt wird also durch die über die Plattenoberfläche 5 hochragende Höhe des Steges 6 des Z-Profiles 4 unmittelbar sichergestellt, ohne dafür eigens Material oder Arbeit einsetzen zu müssen.

Durchbrechungen der Dämmelemente 1, z.B. für Durchdringen eines Kamins, oder Randanschlüsse können einfach hergestellt werden, da die geschäumten Dämmelemente 1 mit herkömmlichem Werkzeug leicht spanend bearbeitet werden können. Anschlüsse, einschließlich stumpfgestoßener Kopffugen 26 zwischen in Längsrichtung aneinandergrenzenden Dämmelementen 1, sind ohne große Mühe sicher abdichtbar und zugleich mechanisch sicherbar, indem beispielsweise handelsüblicher Sprühschaum auf Polyurethanbasis eingespritzt wird. Die Dämmelemente 1 lassen sich also auch bei kompliziert ausgebildeten Dachstühlen funktionssicher anwenden, und zwar auch bei großflächigen bzw. schweren Steildächern, weil das schaumintegrierte Z-Profil 4 über die Dichtungsfunktion und mechanische Verankerungsfunktion hinaus aufgrund seiner Biegesteifigkeit die statische Beanspruchbarkeit der plattenförmigen Dämmelemente 1 spürbar erhöht.

Die Plattenunterseite 27 der formgeschäumten Dämmelemente 1 kann unmittelbar mit Beschichtungen, beispielsweise mit Holzbeschichtungen, versehen sein, was die besondere Eignung dieses plattenförmigen Dämmelementes 1 bei der Altbausanierung bzw. bei nachträglichem Dachgeschoßausbau unterstützt.

## Patentansprüche

1. Plattenförmiges Dämmelement (1) aus formgeschäumtem Kunststoff für hinterlüftete Längssparren-Steildächer, bestehend aus einer Dämmaterialplatte (2) mit einer Längsberandung (3) in Form eines angeformten Z-Profiles (4) aus einem über die Plattenoberfläche (5) quer zu ihr hochragenden Steg (6) und einem am Stegrand (8) angeschlossenen, vorkragenden Flansch (7), dadurch gekennzeichnet, daß an der freien Stirnkante (12) des Z-Profiles (4) eine parallel zum Steg (6) unter die Ebene der Plattenoberfläche (5) hinabragende Schneidkante (13) vorgesehen ist.

2. Dämmelement nach Anspruch 1, dadurch gekennzeichnet, daß die Schneidkante (13) an einem der Schenkel (20) eines vorgefertigten, kopfstehenden U-Profils (15) angeordnet ist, dessen anderer Schenkel (16) in die Dämmaterialplatte (2) eingeschäumt ist.

3. Dämmelement nach Anspruch 2, dadurch gekennzeichnet, daß der Innenraum (19) des U-Profils (15) unter Freilassung der Schneidkante (13) ausgeschäumt ist.

4. Dämmelement nach Anspruch 3, dadurch gekennzeichnet, daß die Unterfläche (27) der Dämmaterialplatte (2) sich über den eingeschäumten Schenkel (16) hinaus bis etwa zur Mitte des U-Profiles (15) erstreckt und dessen Innenraum (19) darüber hinaus bis zu dem die Schneidkante (13) aufweisenden Schenkel (20) ausgeschäumt ist.

5. Dämmelement nach einem der Ansprüche 2 bis 4, dadurch gekennzeichnet, daß der die Schneidkante (13) aufweisende Schenkel (20) sich zur Schneidkante (13) hin verjüngt.

6. Dämmelement nach einem der vorangehenden Ansprüche, dadurch gekennzeichnet, daß auf der Dämmaterialplatte (2) parallel zur Längsberandung (3) und von ihrer Plattenoberfläche (5) vorstehend, gegeneinander auf Abstand verlaufende Wasserleitrippen (14) angeformt sind.

## Claims

1. Scheet-form insulating unit (1) made of moulded foamed plastic for ventilated steep pitched roofs with longitudinal rafters, consisting of a sheet of insulating material (2) with a longitudinal edge (3) in the form of a moulded-on Z-section (4) consisting of a bar (6) projecting above and across the surface (5) of the sheet and an overhanging flange (7) joined to the edge (8) of the bar, characterised in that a cutting edge (13) extending downwards below the level of the surface of the sheet (5) is provided at the free frontal edge (12) of the Z-section (4) parallel to the bar (6).

2. Insulating unit according to claim 1, characterised in that the cutting edge (13) is arranged on one of the shanks (20) of a prefabricated, inverted U-section (15), the other shank of which (16) is foamed into place in the sheet of insulating material (2).

3. Insulating unit according to claim 2, characterised in that the interior (19) of the U-section (15) is filled with foam leaving the cutting edge (13) free.

4. Insulating unit according to claim 3, characterised in that the lower surface (27) of the sheet of insulating material (2) extends beyond the foamed-in shank (16) as far as approximately the middle of the U-section (15) of which the interior (19) is filled with foam beyond this point as far as the shank (20) possessing the cutting edge (13).

5. Insulating unit according to one of claims 2 to 4, characterised in that the shank (20) possessing the cutting edge (13) narrows towards the cutting edge (13).

6. Insulating unit according to one of the preceding claims, characterised in that water- conducting ribs (14) elevated above the sheet surface (5) are moulded on the sheet of insulating material (2) parallel to the longitudinal edge (3) at intervals to each other.

## Revendications

1. Elément isolant (1) en forme de plaque à base d'une matière synthétique expansée, destiné à des toits en pentes aérés intérieurement et à chevrons longitudinaux et se composant d'une plaque isolante (2) comprenant un bord longitudinal (3) sous la forme d'un profilé attenant en Z (4), constitué d'une barre (6) saillant au-delà de la surface (5) de la plaque, transversalement à celle-ci, et d'une bride (7) en surplomb raccordée au bord (8) de la barre, caractérisé en ce qu'une arête coupante (13) se prolongeant parallèlement à la barre (6) au-dessous du plan de la surface (5) de la plaque est prévue sur le bord frontal libre (12) du profilé en Z (4).

2. Elément isolant selon la revendication 1, caractérisé en ce que l'arête coupante (13) est disposée sur l'une des branches (20) d'un profilé en U (15) préfabriqué, posé sur la tête et dont l'autre branche (16) est insérée dans la mousse de la plaque isolante (2).

3. Elément isolant selon la revendication 2, caractérisé en ce que l'espace interne (19) du profilé en U (15) est rempli de mousse en laissant libre l'arête coupante (13).

4. Elément isolant selon la revendication 3, caractérisé en ce que la surface inférieure (27) de la plaque isolante (2) s'étend, au-delà de la branche (16) insérée dans la mousse, jusqu'à la moitié approximativement du profilé en U (15) dont l'espace interne (19) est en outre rempli de mousse jusqu'à la branche (20) présentant l'arête coupante (13).

5. Elément isolant selon l'une quelconque des revendications 2 à 4, caractérisé en ce que la branche (20) présentant l'arête coupante (13) se rétrécit vers ladite arête coupante (13).

6. Elément isolant selon l'une quelconque des revendications l'à 5, caractérisé en ce que des nervures d'évacuation d'eau (14) faisant saillie parallèlement au bord longitudinal (3) et au-delà de la surface (5) de la plaque et se développant réciproquement à une distance les unes des autres, sont formées sur la plaque isolante (2).
